# EUROPÄISCHE PATENTSCHRIFT

(11) **EP 0 370 223 B1**
(45) Veröffentlichungstag und Bekanntmachung des Hinweises auf die Patenterteilung: **26.01.1994**
(21) Anmeldenummer: 89119106.6
(22) Anmeldetag: 14.10.1989
(51) Int. Cl.: B41F 33/00

(54) **Dezentraler Steuerrechner, insbesondere innerhalb einer Rotationsdruckmaschine, der über einen Bus mit mehreren peripheren Einheiten verbunden ist**
Decentralised control unit, particularly for a rotary printing press, linked by a bus to a plurality of peripheral units
Organe de calcul délocalisé, en particulier dans une machine à imprimer rotative, relié par un bus à plusieurs unités périphériques

(30) Priorität: 21.11.1988 DE 3839248
(43) Veröffentlichungstag der Anmeldung: 30.05.1990
(73) Patentinhaber: M.A.N.-ROLAND Druckmaschinen Aktiengesellschaft, 63012 Offenbach (DE)
(72) Erfinder: Schlegel, Christian, D-6072 Dreieich/Sprendlingen (DE); Walter, Claus, D-6475 Glauburg 1 (DE)
(74) Vertreter: Marek, Joachim, Dipl.-Ing.

(56) Entgegenhaltungen:
- EP-A- 0 102 152
- EP-A- 0 160 167
- EP-A- 0 237 195
- EP-A- 0 243 661
- DE-A- 3 121 558
- US-A- 4 118 772
- US-A- 4 146 750
- ELEKTRONIK. vol. 34, no. 9, 3 Mai 1985, MUNCHEN DE; Seiten 13-14; H.J.SCHÄFER: "Die Busstruktur macht's"
- Elektronik Informationen, Nr. 11-1987, Seiten 58-61

## Beschreibung

Die Erfindung betrifft einen Steuerrechner gemäß dem Oberbegriff von Anspruch 1.

Es ist bekannt, daß in Druckmaschinen, vorzugsweise in Rotationsdruckmaschinen, dezentrale Steuerrechner verwendet werden, mit deren Hilfe an verschiedenen Stellen innerhalb eines Teils der Druckmaschine zum einen Einstellvorgänge und zum anderen Meßvorgänge durchgeführt werden. Häufig sind diese durch den Steuerrechner zu bedienenden Stationen einige Meter von dem Steuerrechner entfernt. Die Anzahl der vom Steuerrechner zu bedienenden peripheren Stationen ist zudem oft sehr hoch, beispielsweise zwischen je 20 und 54 Farbschiebern in den einzelnen Farbwerken der Druckeinheiten, die motorisch verstellt werden und deren Stellung elektronisch erfaßt wird. Meß- und Stell- bzw. Regelvorgänge sollen zudem häufig mit einer hohen Geschwindigkeit vorgenommen werden, beispielsweise um eine Regelgenauigkeit von einigen Promille bei der Farbschiebereinstellung zu erreichen. Hierfür bedarf es aufwendiger elektronischer Einrichtungen im Hardware- und im Softwarebereich und einen erheblichen Aufwand an Übertragungsleitungen, die häufig abgeschirmt sind, um Störeinflüsse von außen und zwischen den einzelnen Übertragungsleitungen zu vermeiden.

Aus der Zeitschrift "Elektronik Informationen" Nr. 11-1987, Seite 58 bis 61, ist es bekannt, einen Steuerrechner (Main-Prozessor) über ein Bussystem, bestehend aus einem separaten Analog-Bus-, Digital-Bus sowie einen Stromversorgungsteil mit mehreren peripheren Einheiten (Instrument-Moduln) zu verbinden. Die Signalleitungen dieses Bussystems sind auf einer aufwendig ausgeführten Platine in Multilayer-Technik ausgeführt. Bussysteme mit Analog- und Digitalteil zur Verbindung eines Rechners mit mehreren Einheiten sind ferner aus der US-A-4 118 772, der EP-A-0 102 152 sowie dem Artikel "Die Busstruktur macht's" aus der DE-Zeitschrift "Elektronik", Heft 9 vom 03.05.85 bekannt.

Aufgabe der vorliegenden Erfindung ist es, eine Einrichtung gemäß dem Oberbegriff von Anspruch 1 derartig weiterzubilden, daß bei einfacher Leitungsausführung des Bussystems eine präzise Messung der Analogwerte in den peripheren Einheiten über den Steuerrechner möglich ist und insbesondere eine möglichst störungslose, d.h. unverfälschte Übertragung der Analogsignale zu dem Steuerrechner erfolgen kann.

Diese Aufgabe wird durch die kennzeichnenden Merkmale von Anspruch 1 gelöst.

Gemäß der Erfindung kann eine große Anzahl von peripheren Einheiten bzw. Stationen adressiert und an diese Steuerbefehle, beispielsweise zur Veränderung von Stellmotoren an Farbschiebern übertragen werden und dem Steuerrechner können die in der peripheren Einheit erfaßten Analogsignale mit hoher Präzision zugeführt und in diesem ausgewertet werden. In den peripheren Einheiten werden also sowohl Stellantriebe etc. als auch meßwerterfassende Einrichtungen über den erfindungsgemäßen gemischten Digital-Analog-Bus angesteuert. Über den Digitalteil des Busses werden in digitaler Form Adressen und Daten beziehungsweise Steuerbefehle übertragen und über den analogen Teil des Datenbusses analoge Istwerte, die in den peripheren Einheiten erfaßt und in dem Steuerrechner ausgewertet werden sollen. Die Adreß-Erkennung und die Verarbeitung der Steuerbefehle erfolgt jeweils in der peripheren Einheit.

Vorteilhafte Weiterbildungen der Erfindung ergeben sich aus den Unteransprüchen und der Beschreibung in Verbindung mit den Zeichnungen. Diese zeigen:
- Fig. 1: Eine schematische Übersicht des erfindungsgemäßen Steuerrechners mit Analog-Digital-Bus und peripheren Einheiten;
- Fig. 2: eine detailliertere Darstellung der Ausführung gemäß Fig. 1 und
- Fig. 3: die Leitungsführung zwischen dem Steuerrechner und einer peripheren Einheit.

Der in Fig. 1 angedeutete Steuerrechner 1 wird vorzugsweise in einer Druckmaschine, beispielsweise in einer Rollenrotationsdruckmaschine oder in einer Bogendruckmaschine verwendet. In solchen Druckmaschinen werden beispielsweise die in den verschiedenen Druckwerken an Farbwerken verwendeten Farbschieber in ihrer Position zu einer Farbkastenwalze überwacht und auf bestimmten vorgegebenen Abständen eingestellt, beziehungsweise geregelt. Die in den Zeichnungen dargestellten peripheren Einheiten 2 sind für einen derartigen Einsatz geeignet. Zwischen dem Steuerrechner 1 und den peripheren Einheiten 2 ist ein Bus 3 vorgesehen, der bei der Ausführung gemäß der Erfindung in Form eines Flachbandkabels ausgebildet ist. Unter einem Bus versteht man hier allgemein eine Anzahl von Leitungen, die zu mehr als zwei Stationen von einer Zentralstation aus führen und wobei jede Station gezielt Zugriff zu den einzelnen Leitungen des Busses hat, also üblicherweise adressierbar ist.

Der erfindungsgemäße Bus 3 umfaßt einen Adreßteil 4, einen Daten- beziehungsweise Steuerteil 5, einen Analogteil 6 und einen Versorgungsteil 7. In Fig. 1 ist der Adreßteil 4 und der Datenteil beziehungsweise Steuerteil 5 als Digitalteil 9 und der Analogteil 6 allgemein mit 10 bezeichnet. Die einzelnen Leitungen (Fig. 3) des Busses 3 stehen über eine Steckverbindung 11 jeweils mit einer peripheren Einheit 2 und zwar über eine Stichleitung beziehungsweise über ein Anschlußteil 12 in Verbindung. Es ist vorteilhaft, die Steckverbindung 11 im Rahmen der Erfindung als sogenannte "angeschlagene Steckverbindung" auszubilden, wie in Fig. 1 angedeutet ist. Der Bus ist bei 13 abgebrochen dargestellt, kann quasi aber beliebig lang sein.

Über den Adreßteil 4 des Busses 3 werden die Adressen in Form von Digitalsignalen jeweils an alle peripheren Einheiten über gelatchte Digital-Bus-Treiber 15 gleichzeitig übertragen. Das gleiche geschieht gleichzeitig im Datenteil 5 des Busses zur Übertragung von Steuerbefehlen. Die die Adressen bildenden Digitalinformationen werden zwecks Übertragung von Analogsignalen über den Analogteil 6 des Busses 3 von den peripheren Einheiten 2 zum Steuerrechner 1 also gelatcht, d.h. in ihrem Spannungspotential unverändert auf der Leitung gehalten. Die digitalen Spannungssignale schwingen sich auf den Bus nach einer bestimmten Zeit, in Abhängigkeit von der Länge und anderen physikalischen Eigenschaften der Leitung, ein, so daß dann quasi stationäre Spannungszustände bei der Übertragung der Analogsignale entstehen. Für die Übertragung von Daten von dem Steuerrechner 1 zu der peripheren Einheit 2 ist mindestens eine Leitung 4 erforderlich, wie aus Fig. 3 hervorgeht. Bei höheren Anforderungen an die Geschwindigkeit beziehungsweise bei einer entsprechend hohen Anzahl von peripheren Geräten werden selbstverständlich mehrere Adressenleitungen und ggf. Datenleitungen verwendet, z.B. vier Leitungen, um z.B. vier Adressen-Bits gleichzeitig übertragen zu können.

Jede der peripheren Einheiten 2 umfaßt eine Adreßerkennungsschaltung 17, mit deren Hilfe erkannt wird, welche der peripheren Einheiten 2 von dem Steuerrechner 1 her ausgewählt wurde. Nachdem eine bestimmte periphere Einheit 2 die ihr zugeordnete Adresse im Adreßteil 4 des Busses 3 erkannt hat, können die auf dem Daten- beziehungsweise Steuerteil 5 liegenden Steuerinformationen an die ausgewählte periphere Einheit 2 gegeben werden. Dies geschieht mittels eines Schreibsignales auf der Schreibleitung 8, die dafür sorgt, daß die ausgewählte Peripherie-Einheit die Steuerinformationen übernimmt. So können beispielsweise Farbzonenstellmotoren 21 über eine Steuerbefehl-Verarbeitungsschaltung 18 verstellt werden. Die Verstellung eines Farbschiebers (nicht gezeigt) bedingt überlicherweise auch eine Verstellung des diesem zugeordneten Potentiometers 22, das über eine Verstellmechanik 23 mit dem Motor 21 in Verbindung steht.

Der Istwert eines Farbschiebers ist somit mittels des Potentiometers 22 jeweils in der peripheren Einheit ermittelbar, wie im Zusammenhang mit Fig. 3 im einzelnen beschrieben wird.

Das sogenannte "Einlatchen" von Adressen und Daten auf dem Bus 3 wird so festgelegt, daß sichergestellt ist, daß auch bei sehr langen Leitungen die Digitalsignale sich eingeschwungen haben, d.h. daß auf dem Peripherie- und dem Adreßbus 3 beziehungsweise 4 ein quasi stationärer Spannungs-Zustand herrscht.

Gemäß der Erfindung erfolgt nach dem Erkennen einer Adresse in einer peripheren Einheit 2 die Übertragung von Analogsignalen von der peripheren Einheit 2 zu dem Zentralrechner 1 erst nach dem Einschwingen der Digitalsignale, so daß durch diese die analogen Meßergebnisse auf dem Bus 3 nicht verfälscht werden können, z.B. in Form von übergekoppelten Spannungsspitzen, beziehungsweise durch die Flanken der Digitalsignale oder durch Reflektionen usw.. Bei der Erfindung werden somit sogenannte Transienten in Form von Pegeländerungen auf dem Digitalbus 4, 5 verhindert, so daß diese nicht auf den Analogbus 6 übersprechen können.

Erst wenn die Daten- und Adreßsignale im eingeschwungenen Zustand auf den Digitalteilen 4, 5 vorliegen, erfolgt durch die Übertragung eines Schreibsignals über eine Leitung 8, angesteuert durch die Treiberschaltung 14, im Analog-Bus 6 die Einleitung der Analogsignalübertragung von einer adressierten peripheren Einheit 2 zu dem Steuerrechner 1, wobei die Schalter 20 in der peripheren Einheit 2 geschlossen werden, so daß z.B. die von einem Potientiometer 22 abgegriffenen Spannungswerte über eine Analog-Istwerterfassungsschaltung 19 zum Analogteil 6 des Busses 3 zugeführt werden können, der diese zur Auswertung an den Steuerrechner 1 überträgt.

Ein weiteres Merkmal besteht darin, daß die analogen Signale differentiell übertragen werden, d.h. es werden stets zwei Leitungen 27, 28, wie bei 29 angedeutet, für die Übertragung von am Potentiometer 22 abgenommenen Spannungswerten verwendet und einem Differenzverstärker 26 im Steuerrechner 1 zugeleitet, der das zu messende Analogsignal als Differenz aus den beiden Spannungswerten ermittelt und diese Differenz einem Analog-Digitalwandler zuführt. Anschließend können die dann digitalisierten Signale in dem Steuerrechner 1 ausgewertet werden, was ggf. zu einer Nachstellung einer Stelleinrichtung, beispielsweise eines Farbschieberstellmotors in einer peripheren Einheit führen kann. Diese Nachstellung würde dann mittels digitalen Adreß- beziehungsweise Steuerdaten über den Adreßteil 4 bzw. Datenteil 5 vorgenommen werden. Für jede periphere Einheit 2 erhält man dadurch einen individuellen Bezugspunkt für die Messung, wodurch Fehler durch Spannungsabfälle und Störstrahlung reduziert werden.

Des weiteren ist es eine vorteilhafte Maßnahme, daß die Spannungsversorgung in den peripheren Einheiten 2, beispielsweise des Potentiometers 22 von dem Steuerrechner 1 her über zwei analoge Referenzleitungen 30 und 31 erfolgt, wobei die Leitungen 30 und 31 in der peripheren Einheit 2 und in dem Steuerrechner 1 durch die Schaltungen 25, 32, 33 abgepuffert und entkoppelt sind. Die Leitung 30 führt ein positives Referenzsignal vom Ausgang des Analog-Digitalumwandlers 16 kommend und die Leitung 31 ein 0-Volt-Referenzsignal. Dadurch wird eine hohe Reduzierbarkeit der Messung erreicht, denn Abweichungen der Referenzspannung gehen nicht in die Messung ein.

In vorteilhafter Weise sind alle Leitungen, d.h. 27, 28, 30, 31 des Analogbusses 6 hochohmig durch Puffer 32, 33 in der peripheren Einheit 2 bzw. durch den Differenzverstärker 26 im Steuerrechner 1 abgeschlossen.

Dadurch erfolgt quasi eine stromlose Übertragung der Ist-Wert-Analogsignale und der Referenzspannungen, so daß Fehler durch Spannungsabfälle auf den Leitungen und an den Busankopplungen vermieden bzw. reduziert werden.

Der Analogteil 6 ist somit gemäß der Erfindung beidseitig von Leitungen mit stabilem Spannungs-Potential umgeben, und zwar einerseits durch die Stromversorgungsleitung 7 und andererseits von dem Digitalteil 4 bzw. 5 her, das, wie vorangehend beschrieben wurde, während der Messung und Übertragung von Analoginformation beziehungsweise -signalen stabilgehalten wird.

Die vorbeschriebene Erfindung eignet sich besonders im Zusammenhang mit der Steuerung von einzelnen Aggregaten in Rotationsdruckmaschinen, jedoch versteht es sich, daß in vorteilhafter Weise das erfindungsgemäße Prinzip auch anderweitig mit Erfolg eingesetzt werden kann, beispielsweise bei der Steuerung von Werkzeugmaschinen.

## Patentansprüche

1. Steuerrechner, insbesondere innerhalb einer Rotationsdruckmaschine, der über ein Bussystem mit mehreren peripheren Einheiten, wie Farbzonenstellvorrichtungen, Bahnspannungsmeß- oder -regeleinrichtungen, nebst Registerstellvorrichtungen, verbunden ist, wobei das Bussystem einen digitalen Bus (4, 5) zur Übertragung von Adress- und Datensignalen, einen analogen Bus (6) zur Übertragung von in den peripheren Einheiten erfaßten Meßwerten und einen Stromversorgungsteil (7) aufweist,
**dadurch gekennzeichnet**,
daß die Leitungen des Digitalteils (4, 5), des Analogteils (6) sowie des Stromversorgungsteil (7) in einem ebenen Leitungssystem zusammengefaßt sind, wobei an die Leitungen des Analogteils (6) beidseitig die Leitungen des Digitalteils (4, 5) und die Leitungen des Stromversorgungsteils (7) angrenzen, daß zur Übertragung der digitalen Signale auf dem Digitalteil (4, 5) gelatchte Digital-Bus-Treiber (15) vorgesehen sind, durch welche die Digitalsignale auf stationäre Spannungszustände bringbar sind, und daß die Analogsignale nur während dieser stationären Spannungszustände übertragen werden.

2. Steuerrechner nach Anspruch 1,
**dadurch gekennzeichnet**,
daß das ebene Leitungssystem als Flachbandkabel ausgebildet ist.

## Claims

1. Control unit, particularly within a rotary printing press, which is connected via a bus system with several peripheral units such as ink zone adjustment devices, web tension measuring or control devices as well as register positioning devices, wherein the bus system has a digital bus (4, 5) for transfer of address and data signals, an analog bus (6) for transfer of measured values captured in the peripheral units and a current supply portion (7), characterised in that the leads of the digital part (4, 5), of the analog part (6) as well as of the current supply part (7) are connected together in a flat conductor system, wherein bordering against the leads of the analog part (6) on both sides are the leads in the digital part (4, 5) and the leads of the current supply part (7), that for transfer of the digital signals from the digital part (4, 5) latched digital bus drivers (15) are provided, by means of which the digital signals can be brought to stationary voltage condition and that the analog signals are transferred only during these stationary voltage conditions.

2. Control unit according to Claim 1, characterised in that the flat lead system is constructed as ribbon cable.

## Revendications

1. Calculateur de commande, en particulier dans une imprimante rotative, qui est relié, par l'intermédiaire d'un système de bus, à plusieurs unités périphériques, comme des dispositifs de réglage de zones d'encre, des dispositifs de réglage ou de mesure de la tension de bande avec des dispositifs de réglage de registres, le système de bus comportant un bus digital (4,5) pour transmettre des signaux d'adresses et de données, un bus analogique (6) pour transmettre des valeurs mesurées dans les unités périphériques, et un bloc d'alimentation (7),
caractérisé en ce que les liaisons de la partie digitale (4,5), de la partie analogique (6), ainsi que du bloc d'alimentation (7), sont réunies en un système de liaisons plan, des deux côtés les liaisons de la partie digitale (4,5) et les liaisons du bloc d'alimentation (7) étant adjacentes aux liaisons de la partie analogique (6), en ce que des excitateurs de bus digitaux (15) sont prévus sur la partie digitale (4,5) pour transmettre les signaux digitaux, par lesquels excitateurs de bus digitaux les signaux digitaux peuvent être amenés à des états de tension stationnaires, et en ce que les signaux analogiques ne sont transmis que durant ces états de tension stationnaires.

2. Calculateur de commande selon la revendication 1,
caractérisé en ce que le système de liaisons plan est réalisé sous forme de câble-ruban.
